# EUROPÄISCHE PATENTSCHRIFT

(11) **EP 2 050 505 B1**
(45) Veröffentlichungstag und Bekanntmachung des Hinweises auf die Patenterteilung: **06.04.2016**
(21) Anmeldenummer: 08166801.4
(22) Anmeldetag: 16.10.2008
(51) Int. Cl.: B04B 1/08, B04B 7/14, B04B 1/04, B04B 7/12

(54) **Zentrifuge und Trennteller**
Centrifuge and separator disc
Centrifugeuse et disque de séparation

(30) Priorität: 17.10.2007 DE 102007049697
(43) Veröffentlichungstag der Anmeldung: 22.04.2009
(73) Patentinhaber: GEA Mechanical Equipment GmbH, 59302 Oelde (DE)
(72) Erfinder: Quiter, Kathrin, 48317 Drensteinfurt (DE); Penkl, Andreas, 59510 Lippetal (DE); Bathelt, Thomas, 59302 Oelde (DE); Hüllmann, Markus, 33378 Rheda-Wiedenbrück (DE); Kleimann, Thomas, 59302 Oelde (DE); Baalmann, Klaus, 48268 Greven (DE)
(74) Vertreter: Dantz, Jan Henning

(56) Entgegenhaltungen:
- DE-A1-102004 037 925
- DE-C- 163 331
- US-A- 694 736

## Beschreibung

Die Erfindung betrifft eine Zentrifuge nach dem Oberbegriff des Anspruches 1.

Ein Trenntellerpaket zeigen beispielsweise die DE 36 07 526 A1 oder die DE-OS 19 09 996 oder die US 2,599,629.

Ein gattungsgemäßer Separator ist aus der US 694,736 bekannt.

Separatorenteller werden gängigerweise aus Edelstahl gefertigt. Sie sind in der Regel relativ dünn.

Es ist bekannt, die Metalloberfläche des Standardmaterials der Trennteller vorzubehandeln, z.B. durch einen elektrischen oder manuellen Poliervorgang. Diese Maßnahmen wirken aber eher einer Verschmutzung der Trennteller entgegen.

Zum Stand der Technik wird ferner die WO 2005/005050 genannt, in der vorgeschlagen wird, die Trennteller zumindest abschnittsweise einer die Oberflächenenergie verändernden Oberflächenbehandlung zu unterziehen. So wird vorgeschlagen, dass die Trennteller aus einem Material bestehen, in das zumindest abschnittsweise ein die Oberflächenenergie gegenüber dem ersten Material veränderndes anderes Material eindiffundiert ist, z.B. mit Verfahren, welche Oberflächen behandelnden Verfahren der Halbleitertechnik ähnlich sind, d.h. z.B. mit Hilfe eines Plasmastrahles oder dgl.. Dieses Vorgehen hat sich an sich bewährt. Es besteht aber weiter der Bedarf nach einer konstruktiven Fortentwicklung der Trennteller insbesondere in Hinsicht auf ihre mechanische Stabilität.

Es ist die Aufgabe der Erfindung, die mechanische Stabilität der Trennteller auf einfache konstruktive Weise zu erhöhen.

Die Erfindung löst diese Aufgabe durch die Gegenstände des Anspruchs 1.

Durch die Sicken werden die Trennteller in einfacher Weise stabilisiert, was sich wiederum vorteilhaft insbesondere im Betrieb auswirkt.

Zwar sind derart mit umlaufenden Sicken konturierte Trennteller an sich bekannt, so aus der DE 163331 oder der US 694,736. Diese Konstruktionen haben sich aber nicht durchgesetzt, da sie derart stark konturiert sind, dass sie die eigentliche Trenmaufgabe behindern und Ansatzflächen für Verschmutzungen bieten.

Um dies zu behindern, ist es nach einer besonders bevorzugten Variante vorteilhaft, wenn die Sicken in Anpassung an das zu verarbeitende Produkt P derart ausgelegt und an das zu verarbeitende Produkt angepasst sind, dass an der Oberfläche oder an der Unterfläche der Trennteller im Trenntellerstapel keine Winkel zur Horizontalen gegeben sind, die kleiner sind als der Böschungswinkel der abzutrennenden Feststoffphase des zu verarbeitenden Produktes. Derart wird wirksam verhindert, dass sich leicht Verschmutzungen an den Tellern ausbilden können, was bei stärker konturierten Sicken der Fall wäre.

Umfangsverteilt sind vorzugsweise wenigstens zwei oder mehre Abstandshalter zwischen axial benachbarten Trenntellern vorgesehen, welche vorzugsweise laschenformig ausgebildet sind und derart, dass die Kontur der Abstandshalter der Kontur der Sicken folgt. Derart wird auch im Bereich der Sicken ein Mindestabstand zwischen den Tellern sichergestellt. Besonders vorteilhaft wirkt es sich in dieser Hinsicht aus, wenn die Abstandshalter vorzugsweise derart in axialer Richtung bemessen sind, dass sie in Richtung des jeweils axial benachbarten Trenntellers nach oben über die Sicken vorstehen.

Nach einer in dieser Hinsicht weiteren ganz bevorzugten Variante sind die Trennteller und ihre Sicken derart ausgebildet, dass jeweils eine untere kegelige Hüllfläche und eine oberen kegelige Hüllfläche axial benachbarter Trennteller in Winkelsegmenten zwischen in Umfangsrichtung benachbarten Abstandshaltern entweder gerade aneinander stoßen oder sich zwischen den Abstandshaltern nicht berühren, wobei die jeweils untere Hüllfläche des oberen Trenntellers vorzugsweise oberhalb der jeweils oberen der Hüllfläche des jeweils unteren Trenntellers liegt.

Die Abstandshalter können sich in bevorzugter Ausgestaltung radial erstrecken, sie können aber auch gebogen oder spiralförmig oder punktförmig ausgebildet sein.

Erfingdungsgemäß werden auch Trennteller für die Trenntellerpakete von Zentrifugen geschaffen, die sich zum Einsatz in Zentrifugen aller Art, so in Düsenseparatoren oder z.B. für einen Einsatz in diskontinuierlich Feststoffe entleerenden Separatoren oder für einen Einsatz in Dekantern mit einem Trenntellerpaket eignen.

Vorteilhafte Ausgestaltungen der Erfindung sind den Unteransprüchen zu entnehmen.

Nachfolgend wird die Erfindung unter Bezug auf die Zeichnung anhand eines Ausführungsbeispiels näher beschrieben. Es zeigt:
- Fig. 1: eine schematische Darstellung eines Schnittes durch einen Teilbereich eines Trenntellerstapels;
- Fig. 2: einen Schnitt durch einen Teilbereich von zwei übereinander gestapelten Trenntellern;
- Fig. 3: Prinzipskizzen von Düsenseparatoren, die sich für einen Einsatz erfindungsgemäßer Trennteller eignen;
- Fig. 4a, b: zwei in Umfangsrichtung zueinander versetzte Schnitte durch eine Hälfte von zwei übereinander gestapelten Trenntellern; und
- Fig. 5a, b: Ausschnittsvergrößerungen aus Fig. 4a, b.

Fig. 3a und b zeigen jeweils eine schematische Darstellung einer einmal als Klärer (Fig. 3a) und einmal als Trenner (Fig.3b) ausgebildeten Schleudertrommel 1, in die jeweils ein Trenntellerpaket 2 eingesetzt ist. Die Funktion derartiger Düsenseparatoren mit einem Zulauf 3 und Abläufen 4, 5 bzw. 4, 5, 6 ist seit langem allgemein bekannt und bedarf daher keiner näheren Erläuterung.

Figur 1 zeigt eine schematische Darstellung eines Teilbereiches eines erfindungsgemäßen Trenntellerpakets 2 aus übereinander gestapelten Trenntellern 7, die vorzugsweise aus einem Stahl-Blechmaterial bestehen.

Die Trennteller 7 können jeweils Öffnungen aufweisen, welche im Zusammenspiel einen Steigekanal ausbilden. Die Trennteller sind voneinander axial beabstandet angeordnet, so dass zwischen ihnen jeweils ein Spalt ausgebildet ist.

Die Trennteller 2 weisen eine konische Grundform 8 (siehe Fig. 2) auf, so dass auch ein im Wesentlichen konischer Tellerstapel 2 gebildet wird.

Eine Abweichung von der konischen Grundform 8 der Trennteller entsteht durch wenigstens eine oder mehrere Sicken 9 im konischen Bereich der Trennteller 7.

Vorzugsweise sind die Sicken 9 in den Trenntellern 2 in Umfangsrichtung ganz oder zumindest zwischen Abstandshaltern 10 umlaufend ausgebildet.

Die Sicken 9 stabilisieren die Trennteller 7 in einfacher Weise und vereinfachen damit insbesondere deren Handhabung, ohne sich nachteilig auf den Klär- oder Trennprozess auszuwirken.

Vorzugsweise sind wenigstens zwei oder mehr, insbesondere fünf oder mehr, der umlaufenden Sicken 9 von innen nach außen im konischen Bereich der Trennteller 7 verteilt.

Es ist denkbar, die Geometrie der Sicken 9 nach Art einer Wellenkontur dem Verlauf einer trigonometrischen Funktion nachzubilden.

Vorzugsweise ist jeder Trennteller 7 über den gesamten konischen Bereich hinweg mit den Sicken 9 versehen.

Durch die Sicken 9 wird eine wellenartige Kontur mit ersten und zweiten Wendepunkten (W1; W2) gebildet, die bei einem Separator mit einer vertikal ausgerichteter Drehachse Z oberhalb (Wendepunkte W1) und unterhalb (Wendepunkte W2) der konischen Grundform bzw. -kontur 8 liegen. Durch die Sicken 9 entstehen oberhalb der Trennteller 7 derart Bereiche unterschiedlicher Neigung zur Drehachse bzw. zur Horizontalen H.

Es ist besonders verteilhaft, die eine oder mehreren Sicken 9 derart auszulegen und an das zu verarbeitende Produkt P anzupassen, dass an der Oberfläche oder an der Unterfläche der Trennteller 2 keine Winkel zur Drehachse Z entstehen, die kleiner sind als der Böschungswinkel der abzutrennenden Feststoffphase des zu verarbeitenden Produktes P, damit sich keine Produktanlagerungen an den beiden Oberflächen der Trennteller 7 ausbilden. Unter dem Böschungswinkel eines zu verarbeitenden Produktes wird hier derjenige Winkel verstanden, unter dem sich die Feststoffe der Feststoffphase im zu verarbeitenden Produkt in einer geschütteten Anhäufung relativ zur Horizontalen anhäufen würden.

Nach einer Erkenntnis der Erfindung ist diese Bedingung insbesondere erfüllt, wenn man die Sicken 9 im Querschnitt als Kreissegmente mit einem Radius R betrachtet, wobei der Radius R in Abhängigkeit des Winkel β1 der Grundkontur 8 zur Horizontalen H derart gewählt ist, dass beim sich minimal ergebenden Winkel β abgeschiedene Feststoffteilchen noch von den Trenntellern 7 abgleiten (Fig. 2, 4).

Wie weiter in Fig. 2 - aber auch Fig. 4a und 5a zu erkennen - sind umfangsverteilt wenigstens zwei oder mehr laschenartige Abstandshalter 10 vorgesehen, welche dazu dienen, die Trennteller axial zueinander zu beabstanden. Diese Abstandshalter 10 folgen in radialer Richtung der Form der Sicken 9, d.h., sie sind vorzugsweise selbst wellenförmig geformt. Vorzugsweise - aber nicht zwingend - erstrecken sie sich streifenartig in radialer Richtung. Alternativ oder ergänzend könnten sie auch eine punktförmige Kontur aufweisen. Sie können in die Trennteller eingeprägt sein oder auf diese aus Streifenmaterial aufgebracht sein. Ihre Kontur folgt der "Wellenkontur" der Trennteller an sich. Durch diese Abstandshalter 10 wird verhindert, dass die Wellenteller in axialer Richtung aneinander liegen.

Die Trennteller 7 und ihre Sicken 9 sind ferner vorzugsweise derart ausgebildet, dass sich jeweils eine untere kegelige Hüllfläche 8' und eine obere kegelige Hüllfläche 8' axial benachbarter Trennteller 7 in Winkelsegmenten zwischen in Umfangsrichtung benachbarten Abstandshaltern 10 entweder gerade eben berühren bzw. miteinander in Deckung sind oder aber derart nicht miteinander in Deckung sind, dass jeweils untere Hüllfläche 8 des jeweils oberen Trenntellers 7 vorzugsweise oberhalb der jeweils oberen der Hüllfläche 8' des jeweils unteren Trenntellers 7 liegt. Derart sind die wellenartigen Trennteller 7 in besonders vorteilhafter Weise derart ausgestaltet, dass die zu realisierende Trenn- und/oder Kläraufgabe nicht behindert wird. Die Abstandshalter 10 können vor dem Umformen der Trennteller 7 in die Wellenform auf diese aufgebracht werden oder ggf. nachträglich. Vorzugsweise erstrecken sie sich radial nicht ganz bis zum größten Durchmesser der Trennteller 7, so dass sie in diesem Bereich nicht in Umfangsrichtung mitnehmend wirken.

Fig. 4a, b zeigen dies anhand zweier in Umfangsrichtung zueinander versetzten Schnitten durch zwei übereinander gestapelte Trennteller und Fig. 5a, b anhand von Ausschnittsvergrößerungen aus Fig. 4a, b.

### Bezugszeichen

- Trommel: 1
- Trenntellerpaket: 2
- Zulauf: 3
- Abläufe: 4, 5, 6
- Trennteller: 7
- Rundform: 8
- Sicken: 9
- Abstandshalter: 10
- Winkel: β, β1
- Radius: R
- Horizontale: H
- Drehachse: Z
- Wendepunkte: W1, W2

## Patentansprüche

1. Zentrifuge, insbesondere Separator oder Vollmantel-Schneckenzentrifuge, mit einer Schleudertrommel, in welcher ein Trenntellerpaket (2) aus gestapelten Trenntellern (7) angeordnet ist, wobei zwischen axial benachbarten Trenntellern Abstandshalter (10) ausgebildet sind, wobei wenigstens einer oder mehrere der Trennteller (7) wenigstens eine oder mehrere ganz oder abschnittsweise in Umfangsrichtung umlaufende Sicke(n) (9) aufweisen, **dadurch gekennzeichnet, dass** die Abstandshalter derart ausgelegt sind, dass ihre Kontur der Wellenkontur der Trennteller folgt, so dass sie die Trennteller auch im Bereich der Sicken (9) außerhalb der Abstandshalter (10) axial zueinander beabstandet halten.

2. Zentrifuge nach Anspruch 1, **dadurch gekennzeichnet, dass** die Trennteller (7) zumindest einen Bereich mit einer konischen Grundform (8) aufweisen, von der die Geometrie der Trennteller (7) durch die umlaufenden Sicken abweicht.

3. Zentrifuge nach Anspruch 1 oder 2, **dadurch gekennzeichnet, dass** wenigstens zwei oder mehr der umlaufenden Sicken (9) von innen nach außen im konischen Bereich der Trennteller (7) verteilt sind.

4. Zentrifuge nach einem der vorstehenden Ansprüche, die zur Verarbeitung eines bestimmten Produktes P ausgelegt ist, **dadurch gekennzeichnet, dass** in Anpassung an das Produkt P die Sicken (9) derart ausgelegt und an das zu verarbeitende Produkt angepasst sind, dass an der Oberfläche oder an der Unterfläche der Trennteller (7) im Trenntellerstapel (2) keine Winkel (β) zur Horizontalen (H) gegeben sind, die kleiner sind als der Böschungswinkel der abzutrennenden Feststoffphase des zu verarbeitenden Produktes.

5. Zentrifuge nach einem der vorstehenden Ansprüche 3 oder 4, **dadurch gekennzeichnet, dass** fünf oder mehr der umlaufenden Sicken (9) von innen nach außen im konischen Bereich der Trennteller (7) verteilt sind.

6. Zentrifuge nach einem der vorstehenden Ansprüche, **dadurch gekennzeichnet, dass** die Geometrie der Sicken (9) nach Art einer Wellenkontur dem Verlauf einer trigonometrischen Funktion nachgebildet ist.

7. Zentrifuge nach einem der vorstehenden Ansprüche, **dadurch gekennzeichnet, dass** die Sicken (9) als Kreissegmente mit einem Radius (R) ausgebildet sind,, wobei der Radius (R) in Abhängigkeit des Winkels β1 der konischen Grundform (8) zur Horizontalen (H) derart gewählt ist, dass beim sich minimal ergebenden Winkel β zur Drehachse (Z) abgeschiedene Feststoffteilchen noch von den Trenntellern (7) abgleiten.

8. Zentrifuge nach einem der vorstehenden Ansprüche, **dadurch gekennzeichnet, dass** umfangsverteilt wenigstens zwei oder mehr der Abstandshalter (10) vorgesehen sind, dass die Abstandshalter (10) laschenförmig ausgebildet sind und dass die Kontur der Abstandshalter (10) der Kontur der Sicken (9) folgt.

9. Zentrifuge nach einem der vorstehenden Ansprüche, **dadurch gekennzeichnet, dass** die Abstandshalter (10) derart in axialer Richtung bemessen sind, dass sie in Richtung des jeweils in Richtung der vertikal ausgerichteten Drehachse nach oben hin benachbarten Trenntellers (7) nach oben über die oberen Wendepunkte der Sicken (9) vorstehen.

10. Zentrifuge nach einem der vorstehenden Ansprüche 2-9, **dadurch gekennzeichnet, dass** die Trennteller (7) und ihre umlaufenden Sicken (9) derart ausgebildet sind, dass sich jeweils eine untere kegelige Hüllfläche (8) und eine oberen kegelige Hüllfläche (8') axial benachbarter Trennteller (7) in Winkelsegmenten zwischen in Umfangsrichtung benachbarten Abstandshaltern entweder in Deckung sind oder aber derart nicht in Deckung sind, dass die jeweils untere Hüllfläche (8) des oberen Trenntellers (7) oberhalb der jeweils oberen der Hüllfläche (8') des jeweils unteren Trenntellers (7) liegt.

11. Zentrifuge nach einem der vorstehenden Ansprüche, **dadurch gekennzeichnet, dass** die Trennteller (7) aus einem Stahlblech bestehen.

## Claims

1. Centrifuge, in particular separator or solid bowl centrifuge, having a spinning drum in which a separate disc pack (2) of stacked separator discs (7) is arranged, spacers (10) being formed between axially adjacent separator discs, at least one or more of the separator discs (7) having at least one or more corrugations (9) running around wholly or sectionally in the circumferential direction, **characterized in that** the spacers are designed in such a way that their contour follows the wave contour of the separator discs, so that they keep the separator discs spaced apart axially from one another even in the area of the corrugations (9) outside the spacers (10).

2. Centrifuge according to Claim 1, **characterized in that** the separator discs (7) have at least one region with a conical outline (8), from which the geometry of the separator discs (7) deviates as a result of the circumferential corrugations.

3. Centrifuge according to Claim 1 or 2, **characterized in that** at least two or more of the circumferential corrugations (9) are distributed from the inside to the outside in the conical region of the separator discs (7).

4. Centrifuge according to one of the preceding claims, which is designed to process a specific product P, **characterized in that** the corrugations (9) are designed to match the product P and are matched to the product to be processed in such a way that, on the upper surface or on the under surface of the separator disc (7) in the separator disc stack (2), no angle (β) to the horizontal (H) is provided which is smaller than the slope angle of the solid phase to be separated from the product to be processed.

5. Centrifuge according to one of the preceding Claims 3 or 4, **characterized in that** five or more of the circumferential corrugations (9) are distributed from the inside to the outside in the conical region of the separator disc (7).

6. Centrifuge according to one of the preceding claims, **characterized in that** the geometry of the corrugations (9) replicates the course of a trigonometric function in the manner of a wave contour.

7. Centrifuge according to one of the preceding claims, **characterized in that** the corrugations (9) are formed as circular segments with a radius (R), the radius (R) being chosen as a function of the angle β1 of the conical outline (8) with respect to the horizontal (H) such that solid particles separated out at the minimum resulting angle β1 with respect to the axis of rotation (Z) still slide off the separator discs (7).

8. Centrifuge according to one of the preceding claims, **characterized in that** at least two or more of the spacers (10) are provided distributed circumferentially, **in that** the spacers (10) are formed in the manner of lugs, and **in that** the contour of the spacers (10) follows the contour of the corrugations (9).

9. Centrifuge according to one of the preceding claims, **characterized in that** the spacers (10) are dimensioned in the axial direction in such a way that they project upwards over the upper points of inflection of the corrugations (9) in the direction of the respective separator disc (7) that is adjacent upwards in the direction of the vertically oriented axis of rotation.

10. Centrifuge according to one of the preceding Claims 2 - 9, **characterized in that** the separator discs (7) and their circumferential corrugations (9) are formed in such a way that in each case a lower conical enveloping surface (8) and an upper conical enveloping surface (8') of axially adjacent separator discs (7) in angular segments between spacers that are adjacent in the circumferential direction are either congruent with one another or else are not congruent with one another, in such a way that the respective lower enveloping surface (8) of the upper separator disc (7) is located above the respective upper enveloping surface (8') of the respective lower separator disc (7).

11. Centrifuge according to one of the preceding claims, **characterized in that** the separator discs (7) consist of steel sheet.

## Revendications

1. Centrifugeuse, en particulier séparateur ou centrifugeuse à vis sans fin à bol plein, avec un tambour centrifuge dans lequel est disposé un paquet de disques de séparation (2) composé de disques de séparation (7) empilés, avec des éléments d'écartement (10) formés entre les disques de séparation voisins dans le sens axial, dans laquelle l'au moins un disque de séparation ou plusieurs des disques de séparation (7) présentent au moins une ou plusieurs moulures (9) faisant entièrement ou partiellement le tour de la circonférence, **caractérisée en ce que** les éléments d'écartement sont conformés de telle manière que leur contour suive le contour ondulé des disques de séparation de sorte que les disques de séparation se tiennent à distance les uns des autres même au niveau des moulures (9) en dehors des éléments d'écartement (10).

2. Centrifugeuse selon la revendication 1, **caractérisée en ce que** les disques de séparation (7) présentent au moins une zone ayant une forme de base conique (8), dont la géométrie des disques de séparation (7) diffère du fait des moulures circonférentielles.

3. Centrifugeuse selon la revendication 1 ou 2, **caractérisée en ce qu'**au moins deux ou plus des moulures circonférentielles (9) sont réparties de l'intérieur vers l'extérieur dans la partie conique des disques de séparation (7).

4. Centrifugeuse selon l'une des revendications précédentes dimensionnée pour le traitement d'un produit P précis, **caractérisée en ce que** pour l'adapter au produit P, les moulures (9) sont dimensionnées et adaptées au produit à traiter de telle manière qu'il n'y ait pas, sur la face supérieure ou la face inférieure des disques de séparation (7) dans la pile de disques de séparation (2), d'angles (β) par rapport à l'horizontale (H) plus petits que l'angle de glissement de la phase solide à séparer du produit à traiter.

5. Centrifugeuse selon l'une des revendications 3 ou 4, **caractérisée en ce que** cinq ou plus des moulures circonférentielles (9) sont réparties de l'intérieur vers l'extérieur dans la partie conique des disques de séparation (7).

6. Centrifugeuse selon l'une des revendications précédentes, **caractérisée en ce que** la géométrie des moulures (9) est reproduite à la manière d'un contour ondulé suivant le tracé d'une fonction trigonométrique.

7. Centrifugeuse selon l'une des revendications précédentes, **caractérisée en ce que** les moulures (9) sont conformées comme des segments de cercle d'un rayon (R), lequel rayon (R) est choisi en fonction de l'angle (β) de la forme de base conique (8) par rapport à l'horizontale (H), de telle sorte qu'avec le plus petit angle (β) formé par rapport à l'axe de rotation (Z), les particules solides séparées glissent encore sur les disques de séparation (7).

8. Centrifugeuse selon l'une des revendications précédentes, **caractérisée en ce qu'**au moins deux ou plus des éléments d'écartement (10) sont répartis sur la circonférence, **en ce que** les éléments d'écartement (10) sont conçus en forme de pattes et **en ce que** le contour des éléments d'écartement (10) suit celui des moulures (9).

9. Centrifugeuse selon l'une des revendications précédentes, **caractérisée en ce que** les éléments d'écartement (10) sont dimensionnés dans le sens axial de telle façon qu'ils dépassent vers le haut au-delà des points d'inflexion supérieurs des moulures (9) en direction du disque de séparation (7) voisin vers le haut dans la direction de l'axe de rotation vertical.

10. Centrifugeuse selon l'une des revendications 2 à 9, **caractérisée en ce que** les disques de séparation (7) et leurs moulures circonférentielles (9) sont conformés de telle manière qu'une surface d'enveloppe conique inférieure (8) et une surface d'enveloppe conique supérieure (8') de deux disques de séparation (7) voisin se recouvrent ou ne se recouvrent pas dans des segments angulaires entre des éléments d'écartement voisins, de telle façon que la surface d'enveloppe inférieure (8) du disque de séparation (7) du haut se trouve au-dessus de la surface d'enveloppe supérieure (8') du disque de séparation (7) du bas.

11. Centrifugeuse selon l'une des revendications précédentes, **caractérisée en ce que** les disques de séparation (7) sont faits d'une tôle d'acier.
